# EUROPÄISCHE PATENTSCHRIFT

(11) **EP 1 022 389 B1**
(45) Veröffentlichungstag und Bekanntmachung des Hinweises auf die Patenterteilung: **25.08.2004**
(21) Anmeldenummer: 00101333.3
(22) Anmeldetag: 24.01.2000
(51) Int. Cl.: E01C 11/08, E04B 1/68, E04F 15/14

(54) **Schalungselement für Industriefussböden**
Shuttering for industrial floors
Coffrage pour sol industriel

(30) Priorität: 23.01.1999 DE 29901141 U
(43) Veröffentlichungstag der Anmeldung: 26.07.2000
(73) Patentinhaber: Kämmerling, Christoph, 45549 Sprockhövel (DE)
(72) Erfinder: Kämmerling, Christoph, 45549 Sprockhövel (DE)
(74) Vertreter: Köchling, Conrad-Joachim, Dipl.-Ing.

(56) Entgegenhaltungen:
- EP-A- 0 410 079
- FR-A- 2 785 632
- US-A- 2 194 383
- US-A- 2 976 782
- US-A- 4 516 876

## Beschreibung

Die Erfindung betrifft ein Schalungselement als Bestandteil einer verlorenen Schalung für Industriefußböden aus Beton gemäß dem Oberbegriff des Anspruchs 1, wobei die Schalung im wesentlichen aus dem die Ränder eines Betonierfeldes schützenden Schalungselement sowie gegebenenfalls einer Unterlegfolie, Abstandhaltern, Gleitblechen und Gleitdübeln besteht, wobei das Schalungselement aus zwei gekanteten Profilen aus Metallblech besteht, deren in Einbaulage vertikal gerichtete Schenkel zueinander annähernd spaltlos angeordnet sind und deren horizontale Schenkel voneinander weg gerichtet sind und die Aufstandsfläche auf dem Untergrund bilden, wobei die freien Enden der vertikal gerichteten Schenkel rechtwinklig voneinander weg gerichtet abgekantet sind, so daß jedes Profil-Teilstück etwa U-förmig ausgebildet ist.

Derartige Schalungselemente sind im Stand der Technik beispielsweise aus der EP-A-410079 bekannt. Solche Industriefußböden werden beispielsweise im Fahrbereich von Staplerfahrzeugen, anderen Fahrzeugen, insbesondere im Bereich in Regal- und Hochregalsystemen oder in Kühl- und Tiefkühlhallen eingesetzt. Wesentlich ist dabei, daß die einzelnen Betonfelder des Industriefußbodens annähernd spaltfrei aneinander angeschlossen werden, wobei durch die Schalungselemente ein Schutz der Ränder der Betonierfelder erreicht werden soll. Üblicherweise erfolgt der Aufbau eines solchen Industriefußbodens in der Weise, daß auf einen Untergrund eine Folie aufgebracht wird, auf die dann Schalungselemente aufgebracht werden. An den Schalungselementen sind Gleitdübel angeordnet, die die vertikalen Schenkel der Schalungselemente an hülsenartigen Ausbildungen durchsetzen. Die Schenkel jedes gekanteten Profils sind durch in Abstand angeordnete Steifen versteift. Quer zur Verlegerichtung der Schalungselemente werden Gleitbleche aufgelegt, auf die Abstandhalter in Form von Reitern aufgesetzt werden. Auf diese werden Betonstahlmatten aufgelegt. Anschließend wird das entsprechende Feld ausbetoniert, wobei jeweils ein L-förmiges Profil des Schalungselementes die Randkante des Betonierfeldes bildet. Als Beton wird vorzugsweise schwindungsarmer, hochfester Spezialbeton verwendet. Anschließend kann die Oberfläche des Betonierfeldes mit einer monolithischen Hartstoffbeschichtung versehen werden, die widerstandsfähig gegen rollende, schleifende oder schlagende Beanspruchungen ist.

Durch diese Ausbildung wird schon weitestgehend ein Kantenschutz der Ränder des Betonierfeldes gebildet, so daß Beschädigungen der Randkanten des Betons nur in geringem Maße auftreten. Die Schalungselemente, die mit dem entsprechenden Betonmaterial des Betonierfeldes verbunden sind, können schwindungsbedingten Bewegungen des Betonierfeldes folgen, ohne daß es zu einem Abriß zwischen dem Beton und dem entsprechenden L-förmigen Profil kommt.

Obwohl sich derartige Ausbildungen im Stand der Technik bewährt haben, besteht ein Bedarf dahingehend, noch einen verbesserten Kantenschutz für die Ränder des Betonierfeldes zu schaffen, wobei ein Ausbrechen des Betons im Anschluß an das Schalungselement unterbunden sein soll. Dabei soll die zwischen den benachbarten Schalungselementen gebildete Fuge zur Vermeidung von Rattermarken oder dergleichen beim Überfahren der Fugen relativ schmal ausgebildet sein. Im Prinzip soll eine nahezu fugenlose Ausbildung gewährleistet sein.

Ausgehend vom Oberbegriff des Anspruchs 1 ist diese Aufgabe erfindungsgemäß dadurch gelöst, daß auf der Außenseite der so gebildeten Profilenden ein im wesentlichen ebenflächiges Fugenabdeckprofil fixiert ist, daß das Fugenabdeckprofil aus zwei Flacheisen besteht, deren eines auf dem Profilende des ersten Profils fixiert ist und über den Fugenspalt bis über einen Teil des Profilendes des zweiten Profils greift und deren anderes auf dem Profilende des zweiten Profils fixiert ist, wobei beide Flacheisen in Sollage einen schmalen Fugenspalt zwischen ihren Stoßkanten einschließen:

Die entsprechenden U-förmigen Profile können aus geeignetem Metallblech gekantet werden, wobei als Ausgangsmaterial beispielsweise Stahlblech mit Korrosionsschutz oder auch Edelstahl zum Einsatz kommen kann. Die Ausbildung der Profile in Form von gekanteten Metallblechen ist wesentlich für die Ausbildung des Schalungselementes, da es zwar theoretisch möglich ist, gewalzte Profile einzusetzen, diese aber zu schwergewichtig sind, um eine manuelle Verlegung der Schalungselemente zu ermöglichen. Zudem wäre es bei gewalzten Profilen erforderlich, je nach Steghöhe des Profiles unterschiedliche Walzwerkzeuge vorzuhalten. Bei der Ausbildung der Profile aus gekantetem Metallblech können diese relativ leichtgewichtig ausgebildet werden, so daß die einzelnen Profilabschnitte von einer oder zwei Personen leicht handhabbar sind, wobei zudem eine Höhenänderung der Steghöhe bei gleichem Materialzuschnitt möglich ist. Dabei ändert sich lediglich die Schenkellänge, während die Steghöhe dann variabel ist. Es ist somit eine kostengünstige Fertigung und eine montagefreundliche Handhabung möglich.

Dadurch, daß die einzelnen Teilstücke des Profiles U-förmig ausgebildet sind, wird erreicht, daß die Randkante jedes Betonierfeldes dauerhaft gegen Beschädigungen geschützt ist. Da es bei abgekanteten Profilen aus Metallblech nicht möglich ist, scharfe Kantungen am Übergang des Steges zu den Abwinklungen herzustellen, ist die Anordnung eines Fugenabdeckprofiles erforderlich. Durch dieses Fugenabdeckprofil kann die relativ breite Fuge zwischen den abgewinkelten Profilenden überdeckt werden, so daß nur eine äußerst schmale Fuge zwischen den einzelnen Betonierfeldern eingestellt wird.

Zudem werden gemäß dieser Ausbildung auf den abgekanteten Enden der Profilschenkel, die quasi in der Oberseite des Betonierfeldes liegen, Fugenabdeckprofile aus Flacheisen fixiert, wobei eines der beiden Flacheisen über den zwischen den benachbarten Profilen gebildeten Fugenspalt greift und das andere Flacheisen an dem anderen Profilendbereich parallel und flächenbündig zu dem ersten Flacheisen fixiert ist, so daß zwischen beiden Flacheisen eine schmale Fuge gebildet ist. Es wird hierdurch trotz der Ausbildung der Schalungselemente aus gekanteten Profilen aus Metallblech eine exakte und enge Fugenausbildung gewährleistet.

Die Randkanten des Fugenabdeckprofiles können in dem fertig betonierten Betonfeld entweder flächenbündig in die Betonmasse eingebettet werden, oder aber, was bevorzugt ist, diese Fugenabdeckprofile stehen mit ihrer Blechstärke über die Oberfläche des Betonfeldes vor, wobei anschließend durch die monolithische Hartstoffbeschichtung der Oberseite des Betonierfeldes ein flächenbündiger Anschluß an die Fugenabdeckprofile erreicht wird.

Um eine exakte und dauerhafte Anordnung der Fugenabdeckprofile an den jeweiligen Profilenden zu gewährleisten und einen Verzug der Profilenden zu vermeiden, an denen die Fugenabdeckprofile befestigt sind, ist vorgesehen, daß die Bestandteile des Fugenabdeckprofils im Auflagebereich auf dem jeweiligen Profilende Lochungen aufweisen und im Bereich der Lochungen mittels Durchstanzschweißen mit dem Profilende fest verbunden sind.

Gemäß dieser Ausbildung wird ein Verzug vermieden und es wird dennoch eine sichere und dauerhafte Halterung der Teile aneinander erreicht. Der jeweilige Schweißbereich kann anschließend glatt geflext oder glatt geschliffen werden, so daß störende Sichtbereiche oder dergleichen im Bereich der Schweißstellen vermieden sind.

Um insbesondere eine Vorfixierung der Fugenabdeckprofile an den jeweiligen Profilenden sicherzustellen, ist vorgesehen, daß die Bestandteile des Fugenabdeckprofils an den jeweiligen Profilenden angeheftet sind.

Auch beim Heften, beispielsweise mittels einer Schweißverbindung wird kein Verzug der Bestandteile des Profils oder dergleichen auftreten.

Bevorzugt ist zudem vorgesehen, daß die Wandstärke der Profile und/oder der Fugenabdeckprofile einige Millimeter beträgt, vorzugsweise etwa 2 mm bis 6 mm, insbesondere etwa 4 mm.

Die Wandstärke der Profile soll so bemessen sein, daß eine ausreichende Belastbarkeit der Profile gewährleistet ist, andererseits aber auch sichergestellt ist, daß die Profile mit beherrschbaren Kräften abgekantet werden können. Dabei hat sich eine Profilstärke von ca. 4 mm als besonders geeignet herausgestellt.

Um bei der Verlegung der Schalungselemente eine ordnungsgemäße Ausrichtung der Schalungselemente zueinander zu gewährleisten und dennoch die schwindungsbedingte Bewegung der Schalungselemente im mit Beton vergossenen Zustand zu gewährleisten, ist vorgesehen, daß die vertikalen Schenkel der Profile miteinander durch Verbindungsmittel, insbesondere Schraubbolzen mit Mutter, verbunden sind, die bei schwindungsbedingter Relativbewegung der betonierten Schalungselemente brechen oder reißen.

Die Verbindungsmittel können beispielsweise Kunststoffverbindungsmittel sein, die zur ordnungsgemäßen Verbindung der Profile geeignet und bestimmt sind, die aber nach dem Betonieren der Schalungselemente die schwindungsbedingte Relativbewegung nicht behindern, sondern bei Auftreten solcher Kräfte brechen oder reißen.

Ein schematisiertes Ausführungsbeispiel der Erfindung ist in der Zeichnung dargestellt und im folgenden näher beschrieben.

Es zeigt:
Figur 1 ein Schalungselement in isometrischer Darstellung.

Das Schalungselement 1 ist Bestandteil einer verlorenen Schalung für Industriefußböden aus Beton. Die Schalung besteht im wesentlichen aus dem die Ränder des jeweiligen Betonierfeldes schützenden Schalungselement 1 sowie in der Zeichnung nicht dargestellten weiteren Elementen, nämlich einer Unterlegfolie, Abstandhaltern, Gleitblechen, Gleitdübeln sowie Betonstahlmatten.

Das Schalungselement 1 besteht aus zwei gekanteten Profilen aus Stahlblech, deren in Einbaulage vertikal gerichtete Schenkel 2 zueinander annähernd spaltlos angeordnet sind und deren untere horizontale Schenkel 3 voneinander weg gerichtet sind und die Aufstandsfläche auf dem Untergrund bilden. Dazu sind diese Schenkel 3 relativ lang ausgebildet um einen sicheren Stand des Schalungselementes 1 auf dem Untergrund zu gewährleisten.

Die freien Enden 4 der vertikal gerichteten Schenkel 2 am oberen Ende des Schalungselementes sind rechtwinklig voneinander weg gerichtet abgekantet, so daß sie parallel zu den Schenkeln 3 verlaufen. Jedes Teilstück des Schalungselementes 1 ist damit etwa U-förmig ausgebildet, wobei die Länge der Schenkel 3, 4 nicht gleich, sondern unterschiedlich ist.

Auf der Außenseite der so gebildeten Profilenden 4 ist ein allgemein mit 5, 6 bezeichnetes zweiteiliges Fugenabdeckprofil befestigt.

Das Fugenabdeckprofil besteht aus zwei Flacheisen 5, 6, deren eines (5) auf dem Profilende 4 des ersten Profils fixiert ist und über den Fugenspalt 7 bis über einen Teil des Profilendes 4 des zweiten Profils greift, während deren anderes (6) auf dem Profilende 4 des zweiten Profils fixiert ist. Beide Flacheisen 5, 6 schließen in der Sollage einen schmalen Fugenspalt 8 zwischen ihren Stoßkanten ein. Die Bestandteile des Fugenabdeckprofiles 5, 6 sind im Auflagebereich auf dem jeweiligen Profilende 4 mit Lochungen 9 versehen und im Bereich der Lochungen mittels Durchstanzschweißens mit dem Profilende 4 fest verbunden, wobei die Schweißstelle anschließend glattgeflext oder glattgeschliffen ist, so daß eine ebenflächige Sichtfläche ausgebildet ist. Ferner können die Bestandteile 5, 6 des Fugenabdeckprofils an den jeweiligen Profilenden 4 mittels Schweißpunkten angeheftet sein, um eine Vorfixierung vor der endgültigen Fixierung sicherzustellen.

Die Wandstärke der Profile (2, 3, 4) und der Fugenabdeckprofile 5, 6 beträgt vorzugsweise etwa 4 mm. Die vertikalen Schenkel 2 der Profile sind miteinander durch Verbindungsmittel 10 verbunden, die nach dem Verguß der verlorenen Schalung mit Betonmaterial bei schwindungsbedinger Relativbewegung der betonierten Schalungselemente 1 brechen oder reißen, so daß der Halt der Schalungselemente an der entsprechenden Betonmasse sichergestellt ist und lediglich die Fuge 7 zwischen den Profilen des Schalungselementes 1 sich geringfügig vergrößert. Dabei vergrößert sich auch die Fuge 8, wobei der Fugenspalt oberhalb des einen Endes 4 des einen Profils des Schalungselementes 1 liegt. Die erfindungsgemäße Ausbildung ermöglicht einen ausgezeichneten Schutz der Ränder der jeweiligen Betonierfelder, wobei die Trennfuge 8 relativ schmal ausgebildet ist, so daß beim Überfahren mit Fahrzeugen oder dergleichen keine Rattermarken oder dergleichen gebildet sind.

Die Erfindung wie durch die Ansprüche definiert ist nicht auf das Ausführungsbeispiel beschränkt, sondern im Rahmen der Offenbarung vielfach variabel.

## Patentansprüche

1. Schalungselement (1) als Bestandteil einer verlorenen Schalung für Industriefußböden aus Beton, wobei die Schalung im wesentlichen aus dem die Ränder eines Betonierfeldes schützenden Schalungselement (1) sowie gegebenenfalls einer Unterlegfolie, Abstandhaltern, Gleitblechen und Gleitdübeln besteht, wobei das Schalungselement (1) aus zwei gekanteten Profilen aus Metallblech besteht, deren in Einbaulage vertikal gerichtete Schenkel (2) zueinander annähernd spaltlos angeordnet sind und deren horizontale Schenkel (3) voneinander weg gerichtet sind und die Aufstandsfläche auf dem Untergrund bilden, wobei die freien Enden (4) der vertikal gerichteten Schenkel (2) rechtwinklig voneinander weg gerichtet abgekantet sind, so daß jedes Profil-Teilstück etwa U-förmig ausgebildet ist, **dadurch gekennzeichnet, dass**, daß auf der Außenseite der so gebildeten Profilenden (4) ein im wesentlichen ebenflächiges Fugenabdeckprofil (5, 6) fixiert ist, daß das Fugenabdeckprofil (5,6) aus zwei Flacheisen besteht, deren eines auf dem Profilende (4) des ersten Profils fixiert ist und über den Fugenspalt (7) bis über einen Teil des Profilendes (4) des zweiten Profils greift und deren anderes auf dem Profilende (4) des zweiten Profils fixiert ist, wobei beide Flacheisen in Sollage einen schmalen Fugenspalt (8) zwischen ihren Stoßkanten einschließen.

2. Schalungselement nach Anspruch 1, **dadurch gekennzeichnet, daß** die Bestandteile des Fugenabdeckprofils (5,6) im Auflagebereich auf dem jeweiligen Profilende (4) Lochungen (9) aufweisen und im Bereich der Lochungen (9) mittels Durchstanzschweißen mit dem Profilende (4) fest verbunden sind.

3. Schalungselement nach einem der Ansprüche 1 oder 2, **dadurch gekennzeichnet, daß** die Bestandteile des Fugenabdeckprofils (5,6) an den jeweiligen Profilenden (4) angeheftet sind.

4. Schalungselement nach einem der Ansprüche 1 bis 3, **dadurch gekennzeichnet, daß** die Wandstärke der Profile (1) und/oder der Fugenabdeckprofile (5,6) einige Millimeter beträgt, vorzugsweise etwa 2 mm bis 6 mm, insbesondere etwa 4 mm.

5. Schalungselement nach einem der Ansprüche 1 bis 4, **dadurch gekennzeichnet, daß** die vertikalen Schenkel (2) der Profile miteinander durch Verbindungsmittel (10), insbesondere Schraubbolzen mit Mutter, verbunden sind, die bei schwindungsbedingter Relativbewegung der betonierten Schalungselemente (1) brechen oder reißen.

## Claims

1. Shuttering element (1) as part of lost shuttering for industrial concrete floors, wherein the shuttering consists essentially of the shuttering element (1), which protects the edges of a concrete panel, and also possibly a sheet of underlay, spacers, sliding metal sheets and sliding dowels, wherein the shuttering element (1) consists of two canted profiles made of metal sheet, the legs (2) of which that are oriented vertically in the installed position are arranged facing one another approximately without a gap and the horizontal legs (3) of which are oriented away from one another and form the footprint on the ground, wherein the free ends (4) of the vertically oriented legs (2) are canted away from one another at right angles, so that each profile part-piece is designed in the approximate shape of a U, **characterized in that** an essentially flat joint covering profile (5, 6) is fixed to the outside of the thus formed profile ends (4), **in that** the joint covering profile (5, 6) consists of two flats, one of which is fixed to the profile end (4) of the first profile and covers over the joint gap (7) up to over part of the profile end (4) of the second profile and the other of which is fixed to the profile end (4) of the second profile, wherein both flats in the desired position enclose a narrow joint gap (8) between their edges.

2. Shuttering element according to Claim 1, **characterized in that** the parts of the joint covering profile (5, 6) have holes (9) in the area where they bear on the respective profile end (4), and in the region of the holes (9) are fixedly connected to the profile end (4) by means of punch welding.

3. Shuttering element according to either of Claims 1 and 2, **characterized in that** the parts of the joint covering profile (5, 6) are provisionally fastened to the respective profile ends (4).

4. Shuttering element according to any of Claims 1 to 3, **characterized in that** the wall thickness of the profiles (1) and/or of the joint covering profiles (5, 6) is a few millimetres, preferably about 2 mm to 6 mm, in particular about 4 mm.

5. Shuttering element according to any of Claims 1 to 4, **characterized in that** the vertical legs (2) of the profiles are connected to one another by connecting means (10), in particular screw bolts with nuts, which break or tear in the event of relative movement of the concreted shuttering elements (1) due to vibration.

## Revendications

1. Élément de coffrage (1) comme partie d'un coffrage perdu pour des planchers industriels en béton, le coffrage se composant essentiellement de l'élément de coffrage (1) protégeant les bords d'un secteur de bétonnage et le cas échéant d'une feuille de fond, d'écarteurs, de tôles de glissement et de chevilles de glissement, l'élément de coffrage (1) se composant de deux profilés pliés en tôle de métal, dont les ailes (2) étant verticales en position de montage sont arrangées presque sans fente entre eux et dont les ailes (3) horizontales sont dirigées en directions opposées et forment la surface de support sur le fond, les extrémités libres (4) des ailes (2) verticales étant pliées à angles droits en directions opposées, de manière que chaque partie du profilé soit agencée environ en forme d'U, **caractérisé en ce que** sur le côté extérieur des extrémités (4) du profilé ainsi formées un profilé de recouvrement (5, 6) du joint essentiellement plat est fixé, que le profilé de recouvrement (5, 6) du joint se compose de deux aciers plats, dont l'un est fixé sur l'extrémité (4) du premier profilé et s'étend sur la fente de joint (7) jusque sur une partie de l'extrémité (4) du deuxième profilé et dont l'autre est fixé sur l'extrémité (4) du deuxième profilé, les deux aciers plats ayant en leur position désirée une fente (8) de joint étroite entre leurs bords de contact.

2. Élément de coffrage selon la revendication 1, **caractérisé en ce que** les parties du profilé de recouvrement (5, 6) du joint comprennent des trous (9) dans la région de repos sur l'extrémité (4) respective du profilé et sont fermement liées dans la région des trous (9) au moyen de poinçonnage/soudage avec l'extrémité (4) du profilé.

3. Élément de coffrage selon une des revendications 1 ou 2, **caractérisé en ce que** les parties du profilé de recouvrement (5, 6) du joint sont pointées aux extrémités (4) respectives du profilé.

4. Élément de coffrage selon une des revendications 1 à 3, **caractérisé en ce que** l'épaisseur des parois des profilés (1) et/ou des profilés de recouvrement (5, 6) du joint sont de quelques millimètres, de préférence environ de 2 à 6 mm, en particulier environ de 4 mm.

5. Élément de coffrage selon une des revendications 1 à 4, **caractérisé en ce que** les ailes (2) verticales des profilés sont liées l'une à l'autre par des moyens de liaison (10), en particulier boulon fileté et écrou, qui se rompent ou se déchirent lors d'un mouvement relatif des éléments de coffrage (1) bétonnés du au retrait.
